# EUROPÄISCHE PATENTSCHRIFT

(11) **EP 2 386 792 B1**
(45) Veröffentlichungstag und Bekanntmachung des Hinweises auf die Patenterteilung: **11.09.2013**
(21) Anmeldenummer: 10450085.5
(22) Anmeldetag: 12.05.2010
(51) Int. Cl.: F21S 8/10, F21V 5/00, F21S 8/12

(54) **LED-Lichtmodul**
LED light module
Module d'éclairage à LED

(43) Veröffentlichungstag der Anmeldung: 16.11.2011
(73) Patentinhaber: Zizala Lichtsysteme GmbH, 3250 Wieselburg (AT)
(72) Erfinder: Luger, Andreas, 3233 Kilb (AT); Moser, Andreas, 3350 Haag (AT)
(74) Vertreter: Patentanwaltskanzlei Matschnig & Forsthuber OG

(56) Entgegenhaltungen:
- EP-A1- 2 020 565
- DE-A1- 19 822 846
- DE-C- 819 791
- DE-C- 918 433
- US-A1- 2002 053 878

## Beschreibung

Die Erfindung betrifft ein LED-Lichtmodul für ein Kraftfahrzeug bzw. für einen Scheinwerfer für ein Kraftfahrzeug, wobei das Lichtmodul eine Linse und eine LED-Lichtquelle umfasst.

Eine solche LED-Lichtquelle kann aus einer oder mehreren Leuchtdioden (LED) aufgebaut sein, die derart angeordnet sind, dass sie "ein" gemeinsames Lichtbündel bilden.

Ein eingangs erwähntes Lichtmodul besteht im Wesentlichen aus einer (oder mehreren) LED-Lichtquelle(n), z.B. in Form einer Hochleistungs-Leuchtdiode, und einer Linse, kann zur Erzeugung einer Lichtverteilung verwendet werden, welche Lichtanteile über der HD-Linie im erzeugten Lichtbild beinhaltet. Die damit realisierte Lichtfunktion (Beispiel: Fernlicht, Objektbeleuchtung,...) kann nur in speziellen Fahrsituationen aktiviert werden, eben nur dann, wenn ein Objekt zur Beleuchtung vor dem Fahrzeug vorhanden ist oder die Situation das Einschalten des Fernlichtes erlaubt.

Ein solches Lichtmodul ist dementsprechend nur sehr selten aktiv, je nach Art (Fernlicht, Objektbeleuchtung, ...) des Lichtmoduls oftmals nur wenige Minuten pro Stunde. Ein solches Lichtmodul kann deshalb in die Gestaltung des Nachtdesigns des Fahrzeuges bzw. des Fahrzeugscheinwerfers nicht miteingebunden werden, d.h. der von dem Lichtmodul nach Außen hin sichtbare Bereich erscheint in der Nacht, wenn das Lichtmodul nicht aktiviert ist, dunkel, was oftmals als unschön empfunden wird.

Aufgrund der zur Realisierung der Lichtfunktion notwendigen Auslegung des Lichtmoduls (hohe maximale Beleuchtungsstärken, z.B. ca. 150 Lux) und der entsprechend beschränkten Möglichkeit der Reduktion der LED Lichtleistung ist es auch nicht möglich, die Lichtfunktion in gedimmtem Zustand zu betreiben, ohne dabei die gesetzlich vorgegebenen Streulichtwerte zu überschreiten.

Die US 2002/0053878 A1 zeigt eine gattungsgemäßes LED-Lichtmodul.

Es ist eine Aufgabe der Erfindung, eine Lösung für das oben genannte Problem anzugeben.

Diese Aufgabe wird mit einem eingangs erwähnten Lichtmodul dadurch gelöst, dass erfindungsgemäß in Lichtaustrittsrichtung gesehen zwischen der LED-Lichtquelle und der Linse eine Streuscheibe angeordnet ist, wobei die Streuscheibe zumindest eine Öffnung zum direkten Durchtritt von zumindest einem Anteil des von der LED-Lichtquelle emittierten Lichtes aufweist, und wobei der durch die Öffnung der Streuscheibe austretende Direktanteil des von der LED-Lichtquelle emittierten Lichtes über die Linse zur Erzeugung einer Lichtfunktion in den Bereich vor dem Kraftfahrzeug projiziert wird.

Durch Vorsehen einer Streuscheibe kann die Linse homogen ausgeleuchtet werden, wobei durch die Öffnung in der Streuscheibe das Licht von der Primär-Lichtquelle ungehindert durchtreten kann, sodass die Hauptlichtfunktion nicht beeinflusst wird.

Es wird auf diese Weise möglich, das Lichtmodul auch bei nicht aktivierter Lichtfunktion in das Scheinwerfer-Design einzubinden, indem die Streuscheibe angeleuchtet wird und entsprechend, etwa bei Dunkelheit, das Lichtmodul optisch in Erscheinung tritt und nicht dunkel erscheint.

Bei einer konkreten Ausgestaltung des erfindungsgemäßen LED-Lichtmoduls ist vorgesehen, dass die LED-Lichtquelle als Primär-Lichtquelle ausgebildet ist, deren im Wesentlichen gesamter emittierter, relevanter Lichtstrom durch die Öffnung der Streuscheibe zur Erzeugung der Lichtfunktion austritt.

Unter "relevanter" Lichtstrom ist jener Lichtstrom zu verstehen, der über die Lichteintrittsfläche der Linse in diese eintreten kann; dieser Lichtstrom umfasst also jene Lichtstrahlen, welche innerhalb des Öffnungswinkels der Linse von der LED-Lichtquelle abgestrahlt werden. Je nach Ausgestaltung weist eine Leuchtdiode ein bestimmtes Abstrahlverhalten auf, sodass üblicherweise ein Teil der Lichtstrahlen - sofern er nicht umgelenkt wird - in Richtungen unter Winkeln abgestrahlt wird, welche größer sind als der Öffnungswinkel der Linse, sodass dieses Licht nicht in die Linse gelangt und somit für die Lichtfunktion prinzipiell nutzbar ist. Licht von der LED-Lichtquelle, welches unter einem größeren Winkel als der Öffnungswinkel abgestrahlt wird, stellt nicht mehr "relevanten" Lichtstrom dar.

Bei einer besonders vorteilhaften Ausgestaltung der Erfindung ist zumindest eine weitere LED-Lichtquelle als Sekundärlichtquelle vorgesehen, welche in Bezug auf die Öffnung der Streuscheibe derart angeordnet ist, dass das von der Sekundärlichtquelle emittierte Licht im Wesentlichen auf die Streuscheibe emittiert wird, derart dass im Wesentlichen kein Lichtstrom der Sekundärlichtquelle durch die Öffnung der Streuscheibe austritt.

Eine solche LED-Lichtquelle kann aus einer oder mehreren Leuchtdioden (LED) aufgebaut sein, die ein "gemeinsames" Lichtbündel bilden. Die Sekundärlichtquelle kann dann - siehe auch unten - aus einer oder mehreren solcher LED-Lichtquellen aufgebaut sein.

Um eine homogen leuchtende Fläche zu erzeugen, wird eine Streuscheibe (diffuse Scheibe) verwendet, die von einer oder mehreren zusätzlichen LED-Lichtquellen beleuchtet wird.

Dabei kann vorgesehen sein, dass eine Achse durch die LED-Lichtquelle der Primär-Lichtquelle und die Öffnung der Streuscheibe die optische Achse bildet und dass die zumindest eine LED-Lichtquelle der Sekundärlichtquelle außerhalb der optischen Achse liegt.

Auf diese Weise kann auf einfache Weise bereits verhindert werden, dass Licht von der Sekundär-Lichtquelle durch die Öffnung der Streuscheibe austritt, was unerwünschte Störstrahlung erzeugen würde.

Um eine optimale, möglichst homogene Ausleuchtung der Streuscheibe bzw. ein möglichst homogenes Erscheinungsbild der Streuscheibe und somit des Lichtmoduls zu erreichen, kann weiters noch vorgesehen sein, dass die zumindest eine LED-Lichtquelle der Sekundär-Lichtquelle entgegen der Lichtaustrittsrichtung, in Bezug auf die Primär-Lichtquelle nach hinten versetzt angeordnet ist.

Mit zunehmender Entfernung der LED-Lichtquelle(n) der Sekundär-Lichtquelle wird eine homogenere Ausleuchtung der Streuscheibe erreicht.

Im Sinne einer homogenen Ausleuchtung der Streuscheibe ist es weiters, wenn wie bei einer vorteilhaften Variante vorgesehen die Sekundär-Lichtquelle zwei oder mehrere LED-Lichtquellen umfasst.

Zweckmäßig ist es weiters, wenn die LED-Lichtquelle der Primär-Lichtquelle und die zumindest eine LED-Lichtquelle der Sekundär-Lichtquelle getrennt ansteuerbar sind, sodass die Primär-Lichtquelle und die Sekundär-Lichtquelle unabhängig voneinander ein- und ausgeschaltet werden können.

Weiters ist es von Vorteil, wenn - in eingebautem Zustand des Lichtmoduls in einen Fahrzeugscheinwerfer - die Sekundär-Lichtquelle des Lichtmoduls in vertikaler Richtung unterhalb einer Horizontalebene, welche beispielsweise durch die LED-Lichtquelle der Primär-Lichtquelle verläuft, n LED-Lichtquellen und oberhalb der Horizontalebene m LED-Lichtquellen aufweist, wobei m < n gilt.

Da die Linse des Lichtmoduls zumeist aus Blickwinkeln oberhalb dieser Horizontalen betrachtet wird, ist es von Vorteil, wenn die Anzahl der LEDs im unteren Bereich erhöht ist, da dieser Bereich in den Winkelbereich oberhalb der Horizontalen abgebildet wird und so eine optisch ansprechendere Ausleuchtung der Linse erreicht werden kann.

Genauso wie aber die optische Achse der Linse nicht unbedingt durch die LED bzw. bei mehreren LED's durch deren geometrischen Mittelpunkt verlaufen muss, muss auch die Horizontalebene nicht unbedingt durch die Primär-LED-Lichtquelle verlaufen sondern kann durch die Linse definiert sein, welche in vertikaler Richtung verschoben sein kann, wodurch sich auch die Lage der Abbildung (Blickwinkel) ändert.

Grundsätzlich optimal wäre eine hohe Anzahl an LED-Lichtquellen für die Sekundär-Lichtquelle, was aber durch Kosten und verfügbaren Bauraum des Scheinwerfers beschränkt ist. Bei einer einfachen, günstigen Variante der Erfindung, mit welcher ansprechende Ergebnisse bei der Ausleuchtung der Linse/Streuscheibe erzielt werden können, ist m = 0.

Im Sinne einer möglichst gleichmäßigen Ausleuchtung ist es weiters, wenn die LED-Lichtquelle(n) oberhalb bzw. unterhalb der Horizontalebene jeweils symmetrisch in horizontaler Richtung in Bezug auf eine Vertikalebene durch die optische Achse angeordnet ist/sind.

Außerdem kann in diesem Zusammenhang noch vorgesehen sein, dass seitlich neben der LED-Lichtquelle der Primär-Lichtquelle weitere LED-Lichtquellen der Sekundär-Lichtquelle angeordnet sind.

Um den Lichtstrom von der LED-Lichtquelle der Primär-Lichtquelle optimal nutzen zu können, ist weiters mit Vorteil vorgesehen, dass die Abmessungen der Öffnung in der Streuscheibe, wie etwa Durchmesser, Seitenabmessungen, etc. und/oder die Anordnung der LED-Lichtquelle der Primär-Lichtquelle in Bezug auf die Öffnung der Streuscheibe und/oder der Abstand der LED-Lichtquelle der Primär-Lichtquelle zu der Streuscheibe derart gewählt sind, dass von der LED-Lichtquelle, welche die Primär-Lichtquelle bildet, alle emittierten Lichtstrahlen, welche innerhalb eines Öffnungswinkels der Linse liegen, durch die Öffnung durchtreten können.

Die Größe der Öffnung in der Streuscheibe ist abhängig von der Entfernung der Scheibe zu der LED-Lichtquelle der Primär-Lichtquelle und lässt sich aus dem Öffnungswinkel der Linse ableiten. Da die Öffnung der Streuscheibe direkt über die Linse abgebildet wird, ist es von Vorteil, diese Öffnung so klein wie möglich auszuführen. Außerdem ist vorzugsweise die Form der Öffnung an die Form des Linsenbeschnittes angepasst.

Um die Größe der Öffnung zu minimieren, wird die Streuscheibe möglichst nahe an der LED-Lichtquelle der Primär-Lichtquelle positioniert.

Wenn hier von der Form des Linsenbeschnittes die Rede ist, so ist insbesondere von Bedeutung, welche Form die Lichteintrittsfläche der Linse aufweist. Diese weist eine ebene oder gekrümmte Fläche mit einer beispielsweise kreisförmigen, (vier-, recht-)eckigen, bzw. je nach Anwendung beliebigen Gestalt auf, welche Gestalt hier als "Form des Linsenbeschnittes" bezeichnet wird. Die Form der Öffnung ist dabei vorzugsweise von den Proportionen her identisch zu dem Linsenbeschnitt.

Die Form der Streuscheibe ist vorzugsweise derart ausgeführt, dass sie durch die Projektionslinse hindurch, von Außen betrachtet, aus sämtlichen Betrachtungswinkeln sichtbar ist, sodass sich ein homogen wirkendes Erscheinungsbild der Linse erzeugen lässt.

Weiters ist es von Vorteil, wenn die Abmessungen der Öffnung in der Streuscheibe, wie etwa Durchmesser, Seitenabmessungen, etc. und/oder die Anordnung der zumindest einen LED-Lichtquelle der Sekundär-Lichtquelle in Bezug auf die Öffnung der Streuscheibe und/oder der Abstand der zumindest einen LED-Lichtquelle der Sekundär-Lichtquelle zu der Streuscheibe derart gewählt sind, dass von der zumindest einen LED-Lichtquelle, welche die Sekundär-Lichtquelle bildet, Lichtstrahlen lediglich in Bereiche der Streuscheibe, welche keine Öffnung aufweisen, emittiert werden.

Auf diese Weise kann kein Durchtritt von Sekundär-Licht durch die Öffnung der Streuscheibe stattfinden, was unerwünschte Effekte bewirken würde.

Insbesondere ist es von Vorteil, wenn die Abmessungen der Öffnung in der Streuscheibe, wie etwa Durchmesser, Seitenabmessungen, etc. und/oder die Anordnung der zumindest einen LED-Lichtquelle der Sekundär-Lichtquelle in Bezug auf die Öffnung der Streuscheibe und/oder der Abstand der zumindest einen LED-Lichtquelle der Sekundär-Lichtquelle zu der Streuscheibe derart gewählt sind, dass von der zumindest einen LED-Lichtquelle, welche die Sekundär-Lichtquelle bildet, Lichtstrahlen bis an den Rand der Öffnung der Streuscheibe abgestrahlt werden.

Die gleichmäßige Beleuchtung der Streuscheibe wird im Wesentlichen durch 3 Parameter definiert: Abstand der Sekundär-LED-Lichtquelle(n) zur Streuscheibe, Anzahl der Lichtquellen und Anordnung der Lichtquelle um die optische Achse der Linse, vorzugsweise in einer oder mehreren Ebenen hinter der Scheibe, um den notwendigen Abstand der Sekundär-LED-Lichtquellen zu der Streuscheibe zu erreichen.

Generell gilt, die Homogenität der Linse ist direktproportional zur Anzahl der Sekundär-LED-Lichtquellen und dem Abstand der Sekundär-LED-Lichtquellen zu der Streuscheibe, wobei eine gleichmäßige Verteilung der Sekundär-LED-Lichtquellen vorteilhaft ist.

Limitierend wirkt auf diese Parameter der für das Lichtmodul vorhandene Bauraum. Daraus ergeben sich bestimmte optimierte Varianten.

Weiters kann auch noch vorgesehen sein, dass der Rand der Öffnung der Streuscheibe nach hinten, in Richtung der Primär-Lichtquelle gerichtet, sich verjüngend ausgebildet ist, z.B. trapezförmig, um optimal an den Strahlenverlauf der Grenzstrahlen der Primär-Lichtquelle (Grenzstrahlen sind jene Lichtstrahlen, welche unter dem Öffnungswinkel der Linse auf diese auftreffen) angepasst zu sein.

Bei der LED-Lichtquelle der Primär-Lichtquelle kann es sich beispielsweise um eine Infrarot-Lichtquelle handeln.

Im Folgenden ist die Erfindung an Hand der Zeichnung näher erörtert. In dieser zeigt
Fig. 1 ein erfindungsgemäßes Lichtmodul in einem Vertikalschnitt entlang der optischen Achse des Moduls,
Fig. 2 eine schematische Vorderansicht des Lichtmoduls in einer ersten Variante, und
Fig. 3 eine weitere Variante eines Lichtmoduls nach der Erfindung in einer schematischen Vorderansicht.

Die Figuren 1 und 2 zeigen ein erstes Lichtmodul 1 entsprechend der Erfindung für ein Kraftfahrzeug bzw. für einen Scheinwerfer für ein Kraftfahrzeug. Das LED-Lichtmodul 1 umfasst eine Linse 2 und eine LED-Lichtquelle 8, 9, wobei diese LED-Lichtquelle aus einem Print 8 und einer Leuchtdiode 9 besteht. Bei dieser LED-Lichtquelle kann es sich um eine Hochleistungs-Leuchtdiode handeln, bzw. kann es sich dabei auch um eine Infrarot-Leuchtdiode handeln.

Zwischen dieser LED-Lichtquelle 8, 9 und der Linse 2 ist eine Streuscheibe 3 angeordnet, wobei die Streuscheibe 3 eine Öffnung 10 zum direkten Durchtritt von zumindest einem Anteil des von der LED-Lichtquelle 8, 9 emittierten Lichtes aufweist. Dieser durch die Öffnung 10 der Streuscheibe 3 austretende Direktanteil des von der LED-Lichtquelle 8, 9 emittierten Lichtes wird über die Linse 2 zur Erzeugung einer Lichtfunktion in den Bereich vor dem Kraftfahrzeug projiziert.

Die LED-Lichtquelle 8, 9 ist als Primär-Lichtquelle ausgebildet ist, deren im Wesentlichen gesamter emittierter, relevanter Lichtstrom durch die Öffnung 10 der Streuscheibe 3)zur Erzeugung der Lichtfunktion austritt. Bei der Lichtfunktion handelt es sich z.B. um Fernlicht oder um eine Objektbeleuchtung (z.B. Fußgänger), welche Lichtfunktion entsprechend nur in speziellen Fahrsituationen aktiviert ist.

Unter "relevanter" Lichtstrom ist jener Lichtstrom zu verstehen, der über die Lichteintrittsfläche der Linse in diese eintreten kann; dieser Lichtstrom umfasst also jene Lichtstrahlen, welche innerhalb des Öffnungswinkels der Linse von der LED-Lichtquelle abgestrahlt werden. Je nach Ausgestaltung weist eine Leuchtdiode ein bestimmtes Abstrahlverhalten auf, sodass üblicherweise ein Teil der Lichtstrahlen - sofern er nicht umgelenkt wird - in Richtungen unter Winkeln abgestrahlt wird, welche größer sind als der Öffnungswinkel der Linse, sodass dieses Licht nicht in die Linse gelangt und somit für die Lichtfunktion prinzipiell nutzbar ist. Licht von der LED-Lichtquelle, welches unter einem größeren Winkel als der Öffnungswinkel abgestrahlt wird, stellt nicht mehr "relevanten" Lichtstrom dar.

Außerdem sind noch weitere LED-Lichtquelle 6, 7; 6', 7' (die Bezugszeichen 6, 6' bezeichnen die jeweilige Leuchtdiode, die Bezugszeichen 7, 7 die zugehörigen LED-Prints) vorgesehen, welche gemeinsam eine Sekundärlichtquelle bilden, welche in Bezug auf die Öffnung (10) der Streuscheibe 3 derart angeordnet sind, dass das von der Sekundärlichtquelle emittierte Licht im Wesentlichen auf die Streuscheibe 3 emittiert wird, derart dass im Wesentlichen kein, vorzugsweise gar kein Lichtstrom der Sekundärlichtquelle durch die Öffnung 10 der Streuscheibe 3 austritt.

Mit diesen zusätzlichen LED-Lichtquellen kann die Streuscheibe 3 beleuchtet werden, über welche die Linse homogen ausgeleuchtet werden kann, wobei durch die Öffnung in der Streuscheibe das Licht von der Primär-Lichtquelle ungehindert durchtreten kann, sodass die Hauptlichtfunktion nicht beeinflusst wird.

Es wird auf diese Weise möglich, das Lichtmodul auch bei nicht aktivierter Lichtfunktion in das Scheinwerfer-Design einzubinden, indem die Streuscheibe angeleuchtet wird und entsprechend, etwa bei Dunkelheit, das Lichtmodul optisch in Erscheinung tritt und nicht dunkel erscheint.

Aufgrund der zur Realisierung der Lichtfunktion notwendigen Auslegung des Lichtmoduls (hohe maximale Beleuchtungsstärken, z.B. ca. 150 Lux) und der entsprechend beschränkten Möglichkeit der Reduktion der LED Lichtleistung ist es auch nicht möglich, die Lichtfunktion in gedimmtem Zustand zu betreiben, ohne dabei die gesetzlich vorgegebenen Streulichtwerte zu überschreiten.

Sowohl die LED-Lichtquelle 8, 9 der Primär-Lichtquelle als auch die LED-Lichtquellen 6, 7; 6', 7' der Sekundär-Lichtquelle sind auf einem Kühlkörper 4 mit Kühlrippen 5 angebracht. Auf die spezielle Form des Kühlkörpers wird weiter unten noch näher eingegangen.

Wie Figur 1 zu entnehmen ist, bildet eine Achse durch die LED-Lichtquelle 8, 9 der Primär-Lichtquelle und durch die Öffnung 10 der Streuscheibe 3 die optische Achse 100. Die zusätzlichen LED-Lichtquellen 6, 7; 6', 7' der Sekundärlichtquelle liegen außerhalb der optischen Achse 100.

Auf diese Weise kann auf einfache Weise bereits verhindert werden, dass Licht von der Sekundär-Lichtquelle durch die Öffnung der Streuscheibe austritt, was unerwünschte Störstrahlung erzeugen würde.

Um eine optimale, möglichst homogene Ausleuchtung der Streuscheibe bzw. ein möglichst homogenes Erscheinungsbild der Streuscheibe und somit des Lichtmoduls zu erreichen, ist außerdem vorgesehen, dass die LED-Lichtquellen 6, 7; 6', 7' der Sekundär-Lichtquelle entgegen der Lichtaustrittsrichtung, in Bezug auf die Primär-Lichtquelle 8, 9 nach hinten versetzt angeordnet ist. Mit zunehmender Entfernung der LED-Lichtquelle(n) der Sekundär-Lichtquelle wird eine homogenere Ausleuchtung der Streuscheibe erreicht.

Entsprechend weist der Kühlkörper 4 eine vordere Ebene auf, an welcher die Primär-LED-Lichtquelle 8, 9 angebracht ist und eine weitere, zurückgesetzte Ebene für die Sekundär-LED-Lichtquellen 6, 7; 6', 7'. Bei der gezeigten Variante ist nur eine solche Ebene für die Sekundär-LED-Lichtquellen vorgesehen, grundsätzlich können aber auch zwei oder mehr solcher Ebenen vorgesehen sein.

Von der Ebene für die Sekundär-LED-Lichtquellen steht quasi ein Dom ab, auf welchem sich die Ebene für die Primär-LED-Lichtquelle befindet. Dieser Dom beeinflusst natürlich auch das von den Sekundär-LED-Lichtquellen abgestrahlte Licht, wie dies weiter unten noch besprochen wird.

Die LED-Lichtquelle 8, 9 der Primär-Lichtquelle und die LED-Lichtquellen 6, 7; 6', 7' der Sekundär-Lichtquelle sind getrennt ansteuerbar, sodass die Primär-Lichtquelle und die Sekundär-Lichtquelle unabhängig voneinander ein- und ausgeschaltet werden können.

In eingebautem Zustand des Lichtmoduls in einen Fahrzeugscheinwerfer weist die Sekundär-Lichtquelle des Lichtmoduls in vertikaler Richtung unterhalb einer Horizontalebene 101 durch die LED-Lichtquelle der Primär-Lichtquelle n LED-Lichtquellen 6', 7' und oberhalb der Horizontalebene m LED-Lichtquellen 6, 7 auf, wobei m < n gilt.

Dies ist in Figur 2 zu erkennen, wo n = 3 und m = 1 gilt, sowie weiters in Figur 2, mit m = 0 und n= 3.

Die LED-Lichtquelle(n) oberhalb bzw. unterhalb der Horizontalebene 101 ist/sind jeweils symmetrisch in horizontaler Richtung in Bezug auf eine Vertikalebene durch die optische Achse 100 angeordnet.

Außerdem sind noch seitlich neben der LED-Lichtquelle 8, 9 der Primär-Lichtquelle weitere LED-Lichtquellen 6', 7' der Sekundär-Lichtquelle angeordnet, nämlich bei dem konkreten Beispiel in Figur 2 bzw. Figur 3 jeweils eine zu jeder Seite.

Um den Lichtstrom von der LED-Lichtquelle 8, 9 der Primär-Lichtquelle optimal nutzen zu können, ist vorgesehen, dass die Abmessungen der Öffnung 10 in der Streuscheibe 3, wie etwa Durchmesser, Seitenabmessungen, etc., und der Abstand der LED-Lichtquelle 8, 9 der Primär-Lichtquelle zu der Streuscheibe 3 derart gewählt sind, dass von der LED-Lichtquelle 8, 9, welche die Primär-Lichtquelle bildet, alle emittierten Lichtstrahlen, welche innerhalb eines Öffnungswinkels der Linse 2 liegen, durch die Öffnung 10 durchtreten können. Die von der Primär-LED-Lichtquelle emittierten Strahlen, welche den Öffnungswinkel der Linse gerade erreichen, welche also von der Öffnung 10 gerade noch durchgelassen werden, sind mit S1 bezeichnet (Figur 1).

Die Größe der Öffnung in der Streuscheibe ist abhängig von der Entfernung der Scheibe zu der LED-Lichtquelle der Primär-Lichtquelle und lässt sich aus dem Öffnungswinkel der Linse ableiten. Da die Öffnung der Streuscheibe direkt über die Linse abgebildet wird, ist es von Vorteil, diese Öffnung so klein wie möglich auszuführen. Außerdem ist vorzugsweise die Form der Öffnung an die Form des Linsenbeschnittes angepasst.

Um die Größe der Öffnung zu minimieren, wird die Streuscheibe möglichst nahe an der LED-Lichtquelle der Primär-Lichtquelle positioniert.

Die Form der Streuscheibe ist vorzugsweise derart ausgeführt, dass sie durch die Projektionslinse hindurch, von Außen betrachtet, aus sämtlichen Betrachtungswinkeln sichtbar ist, sodass sich ein homogen wirkendes Erscheinungsbild der Linse erzeugen lässt.

Außerdem ist noch vorgesehen, dass die Abmessungen der Öffnung 10 in der Streuscheibe 3, wie etwa Durchmesser, Seitenabmessungen, etc. und/oder die Anordnung der LED-Lichtquellen 6, 7; 6', 7' der Sekundär-Lichtquelle in Bezug auf die Öffnung 10 der Streuscheibe 3 und/oder der Abstand der LED-Lichtquellen 6, 7; 6', 7' der Sekundär-Lichtquelle zu der Streuscheibe 3 derart gewählt sind, dass von den LED-Lichtquellen 6, 7; 6', 7', welche die Sekundär-Lichtquelle bilden, Lichtstrahlen lediglich in Bereiche der Streuscheibe 3, welche keine Öffnung 10 aufweisen, emittiert werden.

Auf diese Weise kann kein Durchtritt von Sekundär-Licht durch die Öffnung der Streuscheibe stattfinden, was unerwünschte Effekte bewirken würde.

Wie in Figur 1 gezeigt ist es besonders zweckmäßig, wenn die Abmessungen der Öffnung 10 in der Streuscheibe 3, wie etwa Durchmesser, Seitenabmessungen, etc. und/oder die Anordnung der LED-Lichtquellen 6, 7; 6', 7' der Sekundär-Lichtquelle in Bezug auf die Öffnung 10 der Streuscheibe 3 und/oder der Abstand der LED-Lichtquellen 6, 7; 6', 7' der Sekundär-Lichtquelle zu der Streuscheibe 3 derart gewählt sind, dass von den LED-Lichtquellen 6, 7; 6', 7', welche die Sekundär-Lichtquelle bilden, Lichtstrahlen bis an den Rand der Öffnung 10 der Streuscheibe 3 abgestrahlt werden.

Figur 1 zeigt dabei jene Strahlen S2 der Sekundär-LED-Lichtquellen 6, 7; 6', 7', welche gerade noch den Rand der Öffnung 10 erreichen, Strahlen welche unter einem noch größeren Winkel abgestrahlt werden und durch die Öffnung 10 austreten könnten, werden bereits durch den Kühlkörper, d.h. durch den Dom, auf welchem die Primär-Lichtquelle sitzt, je nach Oberflächenbeschaffenheit des Kühlkörpers bzw. seines Domes absorbiert bzw. (diffus) reflektiert.

Der Abstand der Sekundär-LED-Lichtquellen zum Dom des Kühlkörpers 4 muss im direkten Verhältnis zum Abstand der Sekundär-LED-Lichtquellen zu der Streuscheibe stehen, da ansonsten zu große Abschattungseffekte durch den Dom auftreten. Geringfügige Abschattung durch den Dom kann durch den Lichtleitereffekt in der Streuscheibe kompensiert werden.

Die Abstimmung, wie die Sekundär-LED-Lichtquellen 6, 7; 6', 7' auf dem Kühlkörper anzuordnen sind, um einerseits eine maximale und gleichmäßige Ausleuchtung der Streuscheibe 3 zu erreichen, ohne dass Licht durch die Öffnung 10 gelangt, hängt natürlich auch von der Geometrie des Kühlkörpers 4 ab.

Die gleichmäßige Beleuchtung der Streuscheibe wird im Wesentlichen durch 3 Parameter definiert: Abstand der Sekundär-LED-Lichtquelle(n) zur Streuscheibe, Anzahl der Lichtquellen und Anordnung der Lichtquelle um die optische Achse der Linse, vorzugsweise in einer oder mehreren Ebenen hinter der Scheibe, um den notwendigen Abstand der Sekundär-LED-Lichtquellen zu der Streuscheibe zu erreichen.

Generell gilt, die Homogenität der Linse ist direktproportional zur Anzahl der Sekundär-LED-Lichtquellen und dem Abstand der Sekundär-LED-Lichtquellen zu der Streuscheibe, wobei eine gleichmäßige Verteilung der Sekundär-LED-Lichtquellen vorteilhaft ist.

Limitierend wirkt auf diese Parameter der für das Lichtmodul vorhandene Bauraum. Daraus ergeben sich bestimmte optimierte Varianten, wie etwa die in Figur 1 abgestufte Anordnung der LED-Lichtquellen.

Die Sekundär-LED-Lichtquellen könnten auch in einer Ebene mit der Primär-LED-Lichtquelle positioniert sein. Dadurch kann auch mit einer geringen LED Anzahl ein homogener Leuchteindruck realisiert werden. In diesem Fall sollte aber die Streuscheibe nach vorne gekrümmt sein bzw. schräg nach vorne verlaufen.

## Patentansprüche

1. LED-Lichtmodul (1) für ein Kraftfahrzeug bzw. für einen Scheinwerfer für ein Kraftfahrzeug, wobei das Lichtmodul (1) eine Linse (2) und eine LED-Lichtquelle (8, 9) umfasst, wobei
in Lichtaustrittsrichtung gesehen zwischen der LED-Lichtquelle (8, 9) und der Linse (2) eine Streuscheibe (3) angeordnet ist, **dadurch gekennzeichnet, dass** die Streuscheibe (3) zumindest eine Öffnung (10) zum direkten Durchtritt von zumindest einem Anteil des von der LED-Lichtquelle (8, 9) emittierten Lichtes aufweist, und wobei der durch die Öffnung (10) der Streuscheibe (3) austretende Direktanteil des von der LED-Lichtquelle emittierten Lichtes über die Linse (2) zur Erzeugung einer Lichtfunktion in den Bereich vor dem Kraftfahrzeug projiziert wird.

2. LED-Lichtmodul nach Anspruch 1, **dadurch gekennzeichnet, dass** die LED-Lichtquelle (8, 9) als Primär-Lichtquelle ausgebildet ist, deren im Wesentlichen gesamter emittierter, relevanter Lichtstrom durch die Öffnung (10) der Streuscheibe (3) zur Erzeugung der Lichtfunktion austritt.

3. LED-Lichtmodul nach Anspruch 1 oder 2, **dadurch gekennzeichnet, dass** zumindest eine weitere LED-Lichtquelle (6, 7; 6', 7') als Sekundärlichtquelle vorgesehen ist, welche in Bezug auf die Öffnung (10) der Streuscheibe (3) derart angeordnet ist, dass das von der Sekundärlichtquelle emittierte Licht im Wesentlichen auf die Streuscheibe (3) emittiert wird, derart dass im Wesentlichen kein Lichtstrom der Sekundärlichtquelle durch die Öffnung (10) der Streuscheibe (3) austritt.

4. LED-Lichtmodul nach Anspruch 3, **dadurch gekennzeichnet, dass** eine Achse durch die LED-Lichtquelle (8, 9) der Primär-Lichtquelle und die Öffnung (10) der Streuscheibe (3) die optische Achse (100) bildet und dass die zumindest eine LED-Lichtquelle (6, 7; 6', 7') der Sekundärlichtquelle außerhalb der optischen Achse (100) liegt.

5. LED-Lichtmodul nach Anspruch 3 oder 4, **dadurch gekennzeichnet, dass** die zumindest eine LED-Lichtquelle (6, 7; 6', 7') der Sekundär-Lichtquelle entgegen der Lichtaustrittsrichtung, in Bezug auf die Primär-Lichtquelle nach hinten versetzt angeordnet ist.

6. LED-Lichtmodul nach einem der Ansprüche 3 bis 5, **dadurch gekennzeichnet, dass** die Sekundär-Lichtquelle zwei oder mehrere LED-Lichtquellen umfasst.

7. LED-Lichtmodul nach einem der Ansprüche 3 bis 6, **dadurch gekennzeichnet, dass** die LED-Lichtquelle (8, 9) der Primär-Lichtquelle und die zumindest eine LED-Lichtquelle (6, 7; 6', 7') der Sekundär-Lichtquelle getrennt ansteuerbar sind.

8. LED-Lichtmodul nach einem der Ansprüche 3 bis 7, **dadurch gekennzeichnet, dass** - in eingebautem Zustand des Lichtmoduls in einen Fahrzeugscheinwerfer - die Sekundär-Lichtquelle des Lichtmoduls in vertikaler Richtung unterhalb einer Horizontalebene, welche beispielsweise durch die LED-Lichtquelle der Primär-Lichtquelle verläuft, n LED-Lichtquellen (6', 7') und oberhalb der Horizontalebene m LED-Lichtquellen (6, 7) aufweist, wobei m < n gilt.

9. LED-Lichtmodul nach Anspruch 8, **gekennzeichnet durch** m = 0.

10. LED-Lichtmodul nach Anspruch 8 oder 9, **dadurch gekennzeichnet, dass** die LED-Lichtquelle(n) oberhalb bzw. unterhalb der Horizontalebene jeweils symmetrisch in horizontaler Richtung in Bezug auf eine Vertikalebene durch die optische Achse (100) angeordnet ist/sind.

11. LED-Lichtmodul nach einem der Ansprüche 8 bis 10, **dadurch gekennzeichnet, dass** seitlich neben der LED-Lichtquelle (8, 9) der Primär-Lichtquelle weitere LED-Lichtquellen (6', 7') der Sekundär-Lichtquelle angeordnet sind.

12. LED-Lichtmodul nach einem der Ansprüche 1 bis 11, **dadurch gekennzeichnet, dass** die Abmessungen der Öffnung (10) in der Streuscheibe (3), wie etwa Durchmesser, Seitenabmessungen, etc. und/oder die Anordnung der LED-Lichtquelle (8, 9) der Primär-Lichtquelle in Bezug auf die Öffnung (10) der Streuscheibe (3) und/oder der Abstand der LED-Lichtquelle (8, 9) der Primär-Lichtquelle zu der Streuscheibe (3) derart gewählt sind, dass von der LED-Lichtquelle (8, 9), welche die Primär-Lichtquelle bildet, alle emittierten Lichtstrahlen, welche innerhalb eines Öffnungswinkels der Linse (2) liegen, durch die Öffnung (10) durchtreten können.

13. Lichtmodul nach einem der Ansprüche 3 bis 13, **dadurch gekennzeichnet, dass** die Abmessungen der Öffnung (10) in der Streuscheibe (3), wie etwa Durchmesser, Seitenabmessungen, etc. und/oder die Anordnung der zumindest einen LED-Lichtquelle (6, 7; 6', 7') der Sekundär-Lichtquelle in Bezug auf die Öffnung (10) der Streuscheibe (3) und/oder der Abstand der zumindest einen LED-Lichtquelle (6, 7; 6', 7') der Sekundär-Lichtquelle zu der Streuscheibe (3) derart gewählt sind, dass von der zumindest einen LED-Lichtquelle (6, 7; 6', 7'), welche die Sekundär-Lichtquelle bildet, Lichtstrahlen lediglich in Bereiche der Streuscheibe (3), welche keine Öffnung (10) aufweisen, emittiert werden.

14. Lichtmodul nach Anspruch 13, **dadurch gekennzeichnet, dass** die Abmessungen der Öffnung (10) in der Streuscheibe (3), wie etwa Durchmesser, Seitenabmessungen, etc. und/oder die Anordnung der zumindest einen LED-Lichtquelle (6, 7; 6', 7') der Sekundär-Lichtquelle in Bezug auf die Öffnung (10) der Streuscheibe (3) und/oder der Abstand der zumindest einen LED-Lichtquelle (6, 7; 6', 7') der Sekundär-Lichtquelle zu der Streuscheibe (3) derart gewählt sind, dass von der zumindest einen LED-Lichtquelle (6, 7; 6', 7'), welche die Sekundär-Lichtquelle bildet, Lichtstrahlen bis an den Rand der Öffnung (10) der Streuscheibe (3) abgestrahlt werden.

15. Lichtmodul nach einem der Ansprüche 1 bis 14, **dadurch gekennzeichnet, dass** die LED-Lichtquelle (8, 9) der Primär-Lichtquelle eine Infrarot-Lichtquelle ist.

## Claims

1. LED light module (1) for a motor vehicle, or for a headlight for a motor vehicle, wherein the light module (1) comprises a lens (2) and an LED light source (8, 9), wherein a diffusion disk (3) is disposed between the LED light source (8, 9) and the lens (2) as viewed in the light exit direction, **characterized in that** the diffusion disk (3) has at least one aperture (10) for the direct passage of at least one component of the light emitted by the LED light source (8, 9), and wherein the direct component of the light emitted by the LED light source, which component emerges through the aperture (10) of the diffusion disk (3), is projected through the lens (2) so as to generate a lighting function in the region in front of the motor vehicle.

2. LED light module according to Claim 1, **characterized in that** the LED light source (8, 9) is provided as the primary light source, wherein the essentially entire emitted relevant luminous flux of this light source emerges through the aperture (10) of the diffusion disk (3) so as to generate the lighting function.

3. LED light module according to Claims 1 or 2, **characterized in that** at least one additional LED light source (6, 7; 6', 7') is provided as a secondary light source that is arranged relative to the aperture (10) of the diffusion disk (3) in such a way that the light emitted by the secondary light source is emitted essentially onto the diffusion disk (3) so that essentially no luminous flux from the secondary light source emerges through the aperture (10) of the diffusion disk (3).

4. LED light module according to Claim 3, **characterized in that** an axis through the LED light source (8, 9) of the primary light source and the aperture (10) of the diffusion disk (3) forms the optical axis (100), and that the at least one LED light source (6, 7; 6', 7') of the secondary light source lies outside the optical axis (100).

5. LED light module according to Claim 3 or 4, **characterized in that** the at least one LED light source (6, 7; 6', 7') of the secondary light source is displaced to the rear relative to the primary light source and opposite the light exit direction.

6. LED light module according to one of Claims 3 through 5, **characterized in that** the secondary light source comprises two or more LED light sources.

7. LED light module according to one of Claims 3 through 6, **characterized in that** the LED light source (8, 9) of the primary light source, and the at least one LED light source (6, 7; 6', 7') of the secondary light source, are controllable separately.

8. LED light module according to one of Claims 3 through 7, **characterized in that** when the light module is in the installed state in a vehicle headlight the secondary light source of the light module has n LED light sources (6', 7') vertically below a horizontal plane that runs, for example, through the LED light source of the primary light source, and has m LED light sources 6, 7 above the horizontal plane, where m < n.

9. LED light module according to Claim 8, **characterized by** m = 0.

10. LED light module according to Claims 8 or 9, **characterized in that** the LED light source(s) is/are arranged above or below the horizontal plane, in each case symmetrically in the horizontal direction relative to a vertical plane through the optical axis (100).

11. LED light module according to one of Claims 8 through 10, **characterized in that** additional LED light sources (6', 7') of the secondary light source are disposed laterally adjacent to the LED light source (8, 9) of the primary light source.

12. LED light module according to one of Claims 1 through 11, **characterized in that** the dimensions of the aperture (10) in the diffusion disk (3) - such as, for example, diameter, lateral dimensions, etc., and/or the arrangement of the LED light source (8, 9) of the primary light source relative to the aperture (10) of the diffusion disk (3), and/or the distance of the LED light source (8, 9) of the primary light source from the diffusion disk (3) - are selected in such a way that coming from the LED light source (8, 9) forming the primary light source all of the emitted light rays that lie within an aperture angle of the lens (2) can pass through the aperture (10).

13. Light module according to one of Claims 3 through 13, **characterized in that** the dimensions of the aperture (10) in the disk - such as, for example, diameter, lateral dimensions, etc., and/or the arrangement of the at least one LED light source (6, 7; 6', 7') of the secondary light source relative to the aperture (10) in the diffusion disk (3), and/or the distance of the at least one LED light source (6, 7; 6', 7') of the secondary light source from the diffusion disk (3) - are selected such that light rays are emitted by the at least one LED light source (6, 7; 6', 7') forming the secondary light source only into regions of the diffusion disk (3) that have no aperture (10).

14. Light module according to Claim 13, **characterized in that** the dimensions of the aperture (10) in the diffusion disk (3) - such as, for example, diameter, lateral dimensions, etc., and/or the arrangement of the at least one LED light source (6, 7; 6', 7') of the secondary light source relative to the aperture (10) in the diffusion disk (3), and/or the distance of the at least one LED light source (6, 7; 6', 7') of the secondary light source from the diffusion disk (3) - are selected such that light rays are emitted by the at least one LED light source (6, 7; 6', 7') forming the secondary light source up to the edge of the aperture (10) of the diffusion disk (3).

15. Light module according to one of Claims 1 through 14, **characterized in that** the LED light source (8, 9) of the primary light source is an infrared light source.

## Revendications

1. Module lumineux à LED (1) pour un véhicule automobile ou pour un phare d'un véhicule automobile, sachant que le module lumineux (1) comprend une lentille (2) et une source lumineuse à LED (8, 9), sachant qu'est disposé, vu dans le sens de sortie de la lumière, entre la source lumineuse à LED (8, 9) et la lentille (2), un verre diffuseur (3), **caractérisé en ce que** le verre diffuseur (3) présente au moins un orifice (10) destiné à être traversé directement par au moins une fraction de la lumière émise par la source lumineuse à LED (8, 9), et sachant que la fraction directe de lumière émise par la source lumineuse à LED, sortant par l'orifice (10) du verre diffuseur (3), est projetée par l'intermédiaire de la lentille (2) aux fins de la production d'une fonction d'éclairage, dans la zone devant le véhicule automobile.

2. Module lumineux à LED selon la revendication 1, **caractérisé en ce que** la source lumineuse à LED (8, 9) se présente sous la forme d'une source lumineuse primaire, dont le flux de lumière significatif essentiellement globalement émis sort par l'orifice (10) du verre diffuseur (3) aux fins de la production de la fonction d'éclairage.

3. Module lumineux à LED selon la revendication 1 ou 2, **caractérisé en ce qu'**au moins une autre source lumineuse à LED (6, 7 ; 6', 7') est prévue en tant que source lumineuse secondaire, laquelle est disposée par rapport à l'orifice (10) du verre diffuseur (3) de telle manière que la lumière émise par la source lumineuse secondaire est essentiellement émise sur le verre diffuseur (3) de telle manière qu'essentiellement aucun flux lumineux de la source lumineuse secondaire ne sort par l'orifice (10) du verre diffuseur (3).

4. Module lumineux à LED selon la revendication 3, **caractérisé en ce qu'**un axe passant par la source lumineuse à LED (8, 9) de la source lumineuse primaire et par l'orifice (10) du verre diffuseur (3) forme l'axe optique (100), et **en ce que** la source lumineuse à LED (6, 7 ; 6', 7') au moins au nombre de une de la source lumineuse secondaire se trouve en dehors de l'axe optique (100).

5. Module lumineux à LED selon la revendication 3 ou 4, **caractérisé en ce que** la source lumineuse à LED (6, 7 ; 6', 7') au moins au nombre de une de la source lumineuse secondaire est disposée de manière décalée vers l'arrière par rapport à la source lumineuse primaire dans le sens opposé au sens de sortie de lumière.

6. Module lumineux à LED selon l'une quelconque des revendications 3 à 5, **caractérisé en ce que** la source lumineuse secondaire comprend deux sources lumineuses à LED ou plus.

7. Module lumineux à LED selon l'une quelconque des revendications 3 à 6, **caractérisé en ce que** la source lumineuse à LED (8, 9) de la source lumineuse primaire et la source lumineuse à LED (6, 7 ; 6', 7') au moins au nombre de une de la source lumineuse secondaire peuvent être commandées de manière séparée.

8. Module lumineux à LED selon l'une quelconque des revendications 3 à 7, **caractérisé en ce que**, lorsque le module lumineux est installé dans un phare de véhicule, la source lumineuse secondaire du module lumineux présente n sources lumineuses à LED (6', 7') dans la direction verticale sous un plan horizontal, qui s'étend par exemple à travers la source lumineuse à LED de la source lumineuse primaire, et m sources lumineuses à LED (6, 7) au-dessus du plan horizontal, sachant que m < n.

9. Module lumineux à LED selon la revendication 8, **caractérisé par** m = 0.

10. Module lumineux à LED selon la revendication 8 ou 9, **caractérisé en ce que** la/les sources lumineuses à LED est/sont disposée(s) à travers l'axe optique (100) au-dessus ou au-dessous du plan horizontal, respectivement de manière symétrique dans le sens horizontal par rapport à un plan vertical.

11. Module lumineux à LED selon l'une quelconque des revendications 8 à 10, **caractérisé en ce que** des sources lumineuses à LED supplémentaires (6', 7') de la source lumineuse secondaire sont disposées sur le côté près de la source lumineuse à LED (8, 9) de la source lumineuse primaire.

12. Module lumineux à LED selon l'une quelconque des revendications 1 à 11, **caractérisé en ce que** les dimensions de l'orifice (10) du verre diffuseur (3), telles que le diamètre, les dimensions latérales, etc. et/ou l'agencement de la source lumineuse à LED (8, 9) de la source lumineuse primaire par rapport à l'orifice (10) du verre diffuseur (3) et/ou la distance entre la source lumineuse à LED (8, 9) de la source lumineuse primaire et le verre diffuseur (3) sont choisis de telle manière que tous les faisceaux lumineux émis depuis la source lumineuse à LED (8, 9), formant la source lumineuse primaire, lesquels faisceaux lumineux émis se trouvent dans l'angle d'ouverture de la lentille (2), peuvent passer par l'orifice (10).

13. Module lumineux selon l'une quelconque des revendications 3 à 13, **caractérisé en ce que** les dimensions de l'orifice (10) du verre diffuseur (3), telles que le diamètre, les dimensions latérales, etc. et/ou l'agencement de la source lumineuse à LED (6, 7 ; 6', 7') au moins au nombre de une de la source lumineuse secondaire par rapport à l'orifice (10) du verre diffuseur (3) et/ou la distance entre la source lumineuse à LED (6, 7 ; 6', 7') au moins au nombre de une de la source lumineuse secondaire et le verre diffuseur (3) sont choisis de telle manière que des faisceaux lumineux sont émis par la source lumineuse à LED (6, 7 ; 6', 7') au moins au nombre de une, laquelle forme la source lumineuse secondaire, uniquement dans des zones du verre diffuseur (3) qui ne présentent aucun orifice (10).

14. Module lumineux selon la revendication 13, **caractérisé en ce que** les dimensions de l'orifice (10) du verre diffuseur (3), telles que le diamètre, les dimensions latérales, etc. et/ou l'agencement de la source lumineuse à LED (6, 7 ; 6', 7') au moins au nombre de une de la source lumineuse secondaire par rapport à l'orifice (10) du verre diffuseur (3) et/ou la distance entre la source lumineuse à LED (6, 7 ; 6', 7') au moins au nombre de une de la source lumineuse secondaire et le verre diffuseur (3) sont choisis de telle manière que des faisceaux lumineux sont rayonnés par la source lumineuse à DEL (6, 7 ; 6', 7') au moins au nombre de une, laquelle forme la source lumineuse secondaire, jusqu'au bord de l'orifice (10) du verre diffuseur (3).

15. Module lumineux selon l'une quelconque des revendications 1 à 14, **caractérisé en ce que** la source lumineuse à LED (8, 9) de la source lumineuse primaire est une source lumineuse infrarouge.
